# EUROPÄISCHE PATENTSCHRIFT

(11) **EP 0 301 651 B1**
(45) Veröffentlichungstag und Bekanntmachung des Hinweises auf die Patenterteilung: **30.12.1992**
(21) Anmeldenummer: 88201557.1
(22) Anmeldetag: 18.07.1988
(51) Int. Cl.: G12B 5/00, G01D 11/30

(54) **Positioniervorrichtung für einen Messwertaufnehmer**
Sensor positioning device
Dispositif pour positionner un capteur

(30) Priorität: 28.07.1987 DE 3724897
(43) Veröffentlichungstag der Anmeldung: 01.02.1989
(73) Patentinhaber: Philips Patentverwaltung GmbH, 22335 Hamburg (DE); Philips Electronics N.V., 5621 BA Eindhoven (NL)
(72) Erfinder: Callsen, Georg, D-2000 Hamburg 73 (DE); Kindler, Ulrich, Dr., D-2000 Hamburg 73 (DE)
(74) Vertreter: Kupfermann, Fritz-Joachim, Dipl.-Ing.

(56) Entgegenhaltungen:
- DE-A- 2 625 265
- DE-A- 2 921 638

## Beschreibung

Die Erfindung bezieht sich auf eine Positioniervorrichtung für einen Meßwertaufnehmer, der an einem Ende eines Führungsrohres befestigt ist, durch das eine mit dem Meßwertaufnehmer verbundene Leitung zu einer Auswerteeinheit verläuft und dessen anderes Ende mit einer ortsfest angeordneten, zur Längsverschiebung des Führungsrohres dienenden Schraubvorrichtung gekoppelt ist.

Derartige Positioniervorrichtungen dienen z.B. dazu, Drehzahlmessungen oder Schwingungsmessungen an unzugänglichen rotierenden Teilen einer Maschine vorzunehmen. Die eingangs erwähnte Positioniervorrichtung ist aus dem Prospekt "21 001 Proximity Probe Housing Kit" der Firma Bently Nevada, USA, bekannt. Hierbei wird ein Gehäuse, in dem sich eine zur Längsverschiebung eines Führungsrohres dienende Schraubvorrichtung befindet, an einem zugänglichen Ort an der Maschine befestigt. Das Führungsrohr weist an seinem einen Ende ein Außengewinde auf und an seinem anderen Ende einen Meßwertaufnehmer. Der Meßwertaufnehmer wird durch Längsverschiebung des Führungsrohres an den rotierenden Teil der Maschine gebracht. Zur Längsverschiebung wird dazu das Führungsrohr in einer im Gehäuse befestigten Mutter gedreht, die ein zum Außengewinde des Führungsrohres passendes Innengewinde aufweist. Der Meßwertaufnehmer ist über eine im Führungsrohr verlaufende Leitung mit einer Auswerteeinheit außerhalb des Gehäuses verbunden. Bei Drehung des Führungsrohres (Längsverschiebung) muß, damit keine Verdrehung der Leitung und damit keine Zerstörung der Leitung erfolgt, die Leitung von der Auswerteeinheit gelöst werden.

Hierdurch wird der Justierungsvorgang des Meßwertaufnehmers aufwendig. Außerdem müssen zusätzliche Steckkontakte vorgesehen werden.

Der Erfindung liegt die Aufgabe zugrunde, eine Positioniervorrichtung zu schaffen, die einfach aufgebaut ist und eine einfache Justierung ohne Lösung der Leitung von der Auswerteeinheit ermöglicht.

Diese Aufgabe wird bei einer Positioniervorrichtung der eingangs genannten Art dadurch gelöst, daß das längsverschiebbare und mit einem Innengewinde versehene Führungsrohr unverdrehbar angebracht und die Schraubvorrichtung eine im Innengewinde des Führungsrohrs drehbar angeordnete, ortsfeste Justierschraube besitzt.

Bei dieser Positioniervorrichtung wird die Längsverschiebung des Führungsrohres, das nicht drehbar angebracht ist, durch Hineindrehen bzw. Herausdrehen einer Justierschraube in das Führungsrohr ausgeführt. Da sich das Führungsrohr nicht dreht, kann auch die Leitung, die die Auswerteeinheit mit dem Meßwertaufnehmer verbindet, nicht verdreht werden. Ein Steckkontakt ist daher an der Auswerteeinheit nicht erforderlich. Außerdem wird der Justierungsvorgang vereinfacht. Denn beim Positionieren kann abhängig vom empfangenen Meßsignal des Meßwertaufnehmers der Justiervorgang erfolgen.

Um eine Drehung des Führungsrohres zu verhindern, kann dieses beispielsweise einen mehreckigen Querschnitt (z.B. Vierkantrohr) aufweisen, das in einer ortsfesten Halterung, die eine passende mehreckige Öffnung hat, längsverschiebbar ist. Eine zweite Möglichkeit, die Drehung des Führungsrohres zu verhindern, besteht darin, ein Führungsrohr mit einem runden Querschnitt zu verwenden, an dem ein Stutzen befestigt ist, der innerhalb einer ortsfesten Führungsschiene längsverschiebbar ist. In einer Weiterbildung der Erfindung ist vorgesehen, daß die Justierschraube rohrförmig ausgebildet ist.

Eine aufwendigere Art der Herausführung der Leitung zur Auswerteeinheit als die Herausführung der Leitung aus der als Rohr ausgebildeten Justierschraube, wäre durch eine seitliche Öffnung am Führungsrohr gegeben.

In einer weiteren Fortbildung der Erfindung ist vorgesehen, daß die Justierschraube in einer ortsfesten Halterung drehbar gelagert ist. Die Halterung weist hierbei eine Öffnung auf, in der die Justierschraube drehbar gelagert ist. Damit die Justierschraube nicht längsverschiebbar ist, kann sie an dem einen Ende der Öffnung einen Kopf aufweisen, dessen Umfang größer als die Öffnung der Halterung ist, und an der anderen Seite mit einem Sprengring gehalten werden. Es besteht auch die Möglichkeit, den Teil des Rohres, der innerhalb der Öffnung liegt, und auch die Öffnung selber im Umfang kleiner zu gestalten als den Teil des Rohres, an dem das Außengewinde verläuft bzw. der außerhalb der Öffnung liegt.

Ein Ausführungsbeispiel der Erfindung wird nachstehend anhand der Zeichnung näher erläutert. Es zeigen:
Fig. 1 eine schematische Darstellung eines Teiles einer Maschine mit einer Welle, an der eine Positioniervorrichtung befestigt ist und
Fig. 2 eine in Fig. 1 verwendbare Positioniervorrichtung im Längsschnitt.

In Fig. 1 ist schematisch der Ausschnitt einer Maschine 1 dargestellt, die eine rotierende Welle 2 enthält. Die Welle 2 ist durch ein Maschinengehäuse 3 abgekapselt. Um z.B. eine Schwingungsmessung oder Drehzahlmessung der Welle vorzunehmen, wird eine Positioniervorrichtung 6 verwendet, die am Maschinengehäuse 3 befestigt ist und die eine Justiervorrichtung und ein Führungsrohr 5 mit einem am Ende des Führungsrohres 5 befestigten Meßwertaufnehmer 4 enthält. Mit Hilfe der Justiervorrichtung, die außerhalb des Maschlnengehäuses ist, wird der Meßwertaufnehmer 4 durch Längsverschiebung des Führungsrohres 5 mit dem gewünschten Abstand an die Welle 2 gebracht.

In Fig. 2 ist ein Ausführungsbeispiel der Positioniervorrichtung 6 dargestellt. Die Positioniervorrichtung 6 weist ein zylinderförmiges, weitgehend geschlossenes Gehäuse 7 auf, das aus einem Gehäuseoberteil 8 und einem Gehäuseunterteil 9 besteht. Das Gehäuseoberteil 8 und das Gehäuseunterteil 9 werden durch eine Schraubverbindung 10 zuSammengehalten. An dem Ende des Gehäuses 7, welches das Gehäuseunterteil 9 bildet, ist eine kreisförmige Öffnung 11 vorhanden, deren Durchmesser etwa gleich dem Außendurchmesser des kreisförmigen Führungsrohres 5 ist. Außerhalb des Gehäuses 7 an der Öffnung 11 des Gehäuseunterteils 9 ist ein mit einem Außengewinde versehener rohrförmiger Stutzen 12 angebracht. Der Innendurchmesser des rohrförmigen Stutzens 12 entspricht dem Durchmesser der Öffnung 11. Durch die Öffnung 11 und den rohrförmigen Stutzen 12 verläuft das Führungsrohr 5 in das Gehäuse 7. In den Stutzen 12 ist noch ein Dichtungsring 13 eingesetzt, der verhindern soll, daß eine Flüssigkeit oder ein Gas in das Innere des Gehäuses 7 eindringen kann. Zur Befestigung des Gehäuses 7 an eine Maschine ist eine Mutter 14 vorgesehen, die auf den Stutzen 12 gedreht wird.

Das Ende 15 des Führungsrohres 5, das innerhalb des Gehäuses 7 liegt, besitzt ein Innengewinde 15a, in das eine rohrförmige Justierschraube 16 eingeschraubt ist.

Eine an ihren Enden jeweils rechtwinklig gebogene Platte 17 ist parallel zum Führungsrohr 5 bzw. zur Justierschraube 16 angeordnet. Die durch die Biegung der Platte 17 gebildeten Schenkel 27 und 28 haben die gleiche Länge und sind entsprechend dem zylinderförmigen Gehäuse 7 am Außenrand bogenförmig ausgebildet. Der Schenkel 28 der Platte 17 ist an dem Gehäuseunterteil 9 durch eine Schraube 18 befestigt. Die Länge der Platte 17, ohne die Schenkel 27 und 28, ist so gewählt, daß ein freier Raum unterhalb des Endes des Gehäuseoberteiles 8 besteht. An der Platte 17 ist mittels einer Schraube 19 eine Halterung 20 befestigt, die eine Öffnung zur Aufnahme der Justierschraube 16 aufweist. Die Justierschraube 16 wird einerseits durch einen Sechskantkopf 25 und andererseits durch einen Sprengring 21 in der Öffnung drehbar gehalten. Der Befestigungspunkt der Halterung 20 ist so gewählt, daß eine ausreichende Verschiebungslänge für das Führungsrohr 5 gegeben ist.

In der Nähe des Endes des Führungsrohres 5 ist rechtwinklig zum Führungsrohr 5 ein Stift 22 angebracht, der innerhalb eines Längsspaltes 23 in der Platte 17 verschiebbar ist. Die Länge des Längsspaltes 23 ist so gewählt, daß eine ausreichende Verschiebung des Führungsrohres 5 gewährleistet ist. Die Breite des Längsspaltes 23 ist so gewählt, daß gerade der Stift 22 hineinragt und somit keine Drehung des Führungsrohres 5 auftreten kann.

Der Meßwertaufnehmer 4 ist mit einer Leitung 24, die innerhalb des Führungsrohres 5 und der rohrförmigen Justierschraube 16 verläuft, verbunden. Die Leitung 24, die aus der Justierschraube 16 herausragt, ist an elektrische Kontakte einer schematisch dargestellten Auswerteeinheit 29 angeschlossen. Diese elektrischen Kontakte sind an dem Schenkel 27 angebracht. Innerhalb des Raumes, der durch die Platte 17 gebildet wird, ist die Auswerteeinheit 29 aufgenommen.

Durch Drehung der in der Halterung 20 ortsfest gelagerten Justierschraube 16 wird das Führungsrohr 5 längsverschoben. Eine Verdrehung und Zerstörung der Leitung 12 kann dabei nicht auftreten. Steckkontakte, welche die Auswerteeinheit 29 mit der Leitung 24 verbinden, werden daher nicht benötigt. Um das Führungsrohr 5 mittels der Justierschraube 16 verstellen zu können, muß das Gehäuseoberteil 8 vom Gehäuseunterteil 9 getrennt werden.

## Patentansprüche

1. Positioniervorrichtung für einen Meßwertaufnehmer (4), der an einem Ende eines Führungsrohres (5) befestigt ist, durch das eine mit dem Meßwertaufnehmer (4) verbundene Leitung (24) zu einer Auswerteeinheit verläuft und dessen anderes Ende (15) mit einer ortsfest angeordneten, zur Längsverschiebung des Führungsrohres (5) dienenden Schraubvorrichtung gekoppelt ist,
dadurch gekennzeichnet, daß das längsverschiebbare und mit einem Innengewinde (15a) versehene Führungsrohr (5) unverdrehbar angebracht und die Schraubvorrichtung eine im Innengewinde des Führungsrohrs (5) drehbar angeordnete, ortsfeste Justierschraube (16) besitzt.

2. Positioniervorrichtung nach Anspruch 1,
dadurch gekennzeichnet, daß die Justierschraube (16) rohrförmig ausgebildet ist.

3. Positioniervorrichtung nach Anspruch 1 oder 2,
dadurch gekennzeichnet, daß die Justierschraube (16) in einer ortsfesten Halterung (20) drehbar gelagert ist.

## Claims

1. A positioning device for a measurement-value sensor (4) secured to one end of a guide tube (5), through which tube a lead (24) connected to the measurement-value sensor (4) extends to a processing unit and which tube has its other end (15) coupled to a stationary screw-thread means provided for the longitudinal movement of the guide tube (5), characterised in that the longitudinally movable guide tube (5) having an internal screw-thread (15a) is mounted so as to be non-rotatable ad the screw-thread means comprises a stationary adjustment screw (16) arranged to be rotatable in the internal screw-thread of the guide tube (5).

2. A positioning device as claimed in Claim 1, characterised in that the adjustment screw (16) is tubular.

3. A positioning device as claimed in Claim 1 or 2, characterised in that the adjustment screw (16) is rotatable in a stationary holder (20).

## Revendications

1. Dispositif de positionnement pour un capteur (4) qui est fixé à une extrémité d'un tube de guidage (5) dans lequel passe un conducteur (24) conneeté au capteur (4) et s'étendant jusqu'à une unité d'évaluation, et dont l'autre extrémité (15) est couplée à un dispositif à vis monté fixe et servant à déplacer le tube de guidage (5) dans le sens de sa longueur, caractérisé en ce que le tube de guidage (5) pouvant être déplacé dans le sens de sa longueur et pourvu d'un taraudage (15a) est monté de manière à ne pas pouvoir tourner, tandis que le dispositif à vis comporte une vis d'ajustement (16) fixe montée à rotation dans le taraudage du tube de guidage (5).

2. Dispositif de positionnement suivant la revendication 1, caractérisé en ce que la vis d'ajustement (16) est de forme tubulaire.

3. Dispositif de positionnement suivant la revendication 1 ou 2, caractérisé en ce que la vis d'ajustement (16) est montée à rotation dans une monture fixe (20).
